# EUROPÄISCHE PATENTSCHRIFT

(11) **EP 0 219 640 B1**
(45) Veröffentlichungstag und Bekanntmachung des Hinweises auf die Patenterteilung: **11.11.1992**
(21) Anmeldenummer: 86111330.6
(22) Anmeldetag: 16.08.1986
(51) Int. Cl.: H02B 1/26

(54) **Installationsgerät mit einem kappenartigen Klappdeckel**
Installation apparatus with a hinged lid
Appareil d'installation à couvercle rabattable

(30) Priorität: 28.08.1985 DE 3530639
(43) Veröffentlichungstag der Anmeldung: 29.04.1987
(73) Patentinhaber: Asea Brown Boveri Aktiengesellschaft, 68309 Mannheim (DE)
(72) Erfinder: Mittler, Leo, Dipl.-Ing., D-5882 Meinerzhagen (DE); Schmalenbach, Werner, D-5880 Lüdenscheid (DE)
(74) Vertreter: Rupprecht, Klaus, Dipl.-Ing.

(56) Entgegenhaltungen:
- DE-A- 2 848 402
- US-A- 2 277 618
- US-A- 3 686 425
- US-A- 4 036 396

## Beschreibung

Die Erfindung bezieht sich auf ein Installationsgerät der im Oberbegriff des Anspruch 1 genannten Art.

Bei Installationsgeräten, die gut sichtbar in Wohnräumen angebracht sind, spielt das Design eine wesentliche Rolle. So ist man bemüht, unterschiedliche Installationsgeräte wie Schalter, Steckdosen, Dimmer usw. in einer Baureihe mit gleichem Design zu vereinigen. Wohl nicht zuletzt wegen der unterschiedlichen technischen Anforderungen an die Geräte, haben sich einige Hersteller auf Installationsgeräte für Netzinstallationen und andere Hersteller auf Installationsgeräte für u.a. Schwachstromeinrichtungen, z. B. Dateneinrichtungen, Fernsprechgeräte u.s.w. spezialisiert. Um ein Nebeneinander von Geräten unterschiedlicher Baureihen in demselben Raum zu vermeiden, entstand das Bedürfnis die seltener benötigten Schwachstrominstallationsgeräte in eine bestehende Baureihe für Netzinstallationen so zu integrieren, daß ein einheitliches Design erreicht wird.

Da an den bestehenden Geräten nichts geändert werden soll, geht die Erfindung davon aus, daß ein einheitliches Design am einfachsten durch eine Abdeckung erreicht wird, die in ihrer äußeren Form an die Baureihe für Netzinstallation angepaßt ist und die in ihrem Aussehen abweichenden Schwachstrominstallationsgeräte abdeckt. Da die Installationsgeräte aber jederzeit zugänglich sein müssen, ist es erforderlich die Abdeckung als Klappdeckel zu gestalten.

Der Klappdeckel darf wiederum zur Vermeidung von Änderungen weder am Rahmen der Netzinstallationsgeräte noch am Zentraleinsatz der Schwachstrominstallationsgeräte befestigt sein. Die Erfindung geht somit weiter davon aus, daß an die Stelle der Netzzentraleinsätze eine Zentralscheibe mit angelenktem Klappdeckel tritt, die so in einen Abdeckrahmen einlegbar ist, daß sie auf dessem flanschartigen Innenring zu liegen kommt und auf diesem vom Schwachstromzentraleinsatz gehalten wird.

Installationsgeräte, insbesondere Steckdosen mit Klappdeckel, sind in einer Ausführungsform bekannt, bei der der Klappdeckel unmittelbar am Zentraleinsatz befestigt oder auch mit einer Zentralscheibe verbunden ist. So wird in der DE-OS 2 822 367 eine elektrische Steckdose zum Einbau in Hauhaltsgeräte beschrieben, die bei Nichtgebrauch durch einen verschwenkbaren Klappdeckel geschützt ist. Der verschwenkbare Klappdeckel wird in seinen beiden Endstellungen unter der Einwirkung einer im Bereich seiner Lagerstelle angeordneten Torsionsfeder gehalten. Der Klappdeckel ist allerdings unmittelbar an einem Zentraleinsatz befestigt und auch zu flach, um bestimmte Schwachstromzentraleinsätze, insbesondere Steckdoseneinsätze mit eingestecktem Stecker, abzudecken.

Ein kappenartiger Klappdeckel größerer Tiefe ist aus der DE-AS 2 205 011 bekannt. Der Klappdeckel soll eine Steckdose vor Witterungseinflüssen wie Regen, Schnee und dergleichen schützen. Hierzu ist er an einer mit einer Haube versehenen Frontplatte befestigt. Seine drehbewegliche Aufhängung erfolgt in Langlöchern, die in den Seitenwänden der Haube ausgebildet sind und ein Verschwenken des Deckels parallel zur Frontplatte ermöglichen, um ein Verkanten mit der Haube zu vermeiden. Zur Vereinheitlichung von Baureihen ist das speziell als Steckdose für Außeninstallation aufgebaute Installationsgerät nicht geeignet.

Weiterhin ist aus der DE-AS 2 848 402 ein Installationsgerät mit Klappdeckel bekannt, bei dem das Installationsgerät und der zugehörige Klappdeckel mit seinem Gelenk voll versenkt angeordnet sind. Das Gelenk des Klappdeckels wird durch einen zweiarmigen Hebel gebildet, der den Steckdosentopf umgreift und an diesem drehbeweglich befestigt ist. Der zweiarmige Hebel ermöglicht somit ein Ausschwenken des Klappdeckels über die Ebene der Einbauwand. Sowohl diese Vorrichtung zum Ausschwenken des Klappdeckels, sowie eine weitere alternative Lösung sind relativ kompliziert aufgebaut, schwer zu montieren und benötigen viel Platz, so daß eine individuelle Anpassung an den jeweiligen Steckdosenzentraleinsatz erfolgen muß.

Aus der US-A-40 36 396 ist eine wetterbeständige elektrische Abzweigdose mit einem Klappdeckel mit Drehgelenk bekannt. Dieses Drehgelenk ist einseitig, nämlich an der Oberseite des Gerätes angeordnet und besteht aus je zwei Gelenkzapfen und am Klappdeckel befestigten Langlöchern. Ferner ist eine Zugfeder vorgesehen, die den Klappdeckel in Schließrichtung beaufschlagt. Eine Anpassung der Klappdeckelgestaltung an andere Geräte ist weder vorgesehen noch aufgrund der besonderen Konstruktionsmerkmale ohne weiteres möglich.

Aufgabe der Erfindung ist es, einen Klappdeckel der eingangs genannten Art anzugeben, der für unterschiedliche Installationsgeräte, insbesondere für den Telefon- oder Computeranschluß, verschiedener Gerätebaureihen verwendbar ist. Dabei soll der im Ruhezustand geschlossene Deckel an das Design der jeweiligen Baureihe angepaßt sein, so daß ein einheitliches Aussehen des gesamten Installationsgerätes resultiert.

Diese Aufgabe wird durch die im Anspruch 1 gekennzeichneten Merkmale gelöst. Zweckmäßige Ausgestaltungen und Weiterbildungen des Erfindungsgegenstandes sind in den Unteransprüchen genannt.

Durch die Gestaltung eines Klappdeckels, dessen Kappentiefe mindestens 1,3 cm besitzt, ist es möglich auch Zentraleinsätze in das Installationsgerät einzubauen, die wesentlich über den zugehörigen Abdeckrahmen hinausragen. Da der Klappdeckel aber, um allseitig gut zu schließen, mit seiner Auflagekante in den Klappdeckel eintauchen muß, führt die relativ große Kappentiefe beim Öffnen des Klappdeckels zu Schwierigkeiten, da bei ortsfesten Drehgelenken des Klappdeckels dieser mit seiner den Drehgelenken zugeordneten Seite am Rahmen anschlägt. Die Schwierigkeiten werden mit relativ einfachen Mitteln dadurch beseitigt, daß die Drehgelenke als Gleitlager ausgebildet sind. Die Gleitrichtung ist so gewählt, daß mit der Drehbewegung beim Öffnungen des Klappdeckels sich dieser im Bereich seiner Lagerstelle von seiner Auflagefläche abhebt. Bei einer 90 ° Öffnung des Klappdeckels muß sich dieser mindestens soweit abheben, daß seine mit den Drehgelenken verbundene Seitenwand mit ihrer Außenfläche oberhalb des Abdeckrahmens zu liegen kommt.

Gemäß einer Zweckmäßigen Ausbildung des Gleitlagers sind die sich gegenüberstehenden Gelenkteile jeweils durch einen in ein Langloch eingreifenden Gelenkzapfen verbunden, wobei der Gelenkzapfen am äußeren Ende eines der beiden Gelenkteile und das Langloch in dem jeweils anderen Gelenkteil ausgebildet ist. Gelenkpfosten und Gelenkschienen liegen bei geschlossenem Klappdeckel etwa parallel zueinander, so daß das Langloch sich etwa senkrecht zur Ebene der Zentralscheibe erstreckt.

Ein selbstätiges Abheben des Klappdeckels beim Öffnen wird dadurch erreicht, daß im Bereich der Außenseite der beiden Gelenkpfosten eine Gleitfläche ausgebildet ist, die in Öffnungsrichtung zur Mitte des Gerätes hin abgeschrägt ist und an dieser sich der Klappdeckel mit einer zwischen den Gelenkschienen liegenden Drehkante abstützt. Hierdurch entsteht ein Zusammenspiel zwischen der sich auf der Gleitfläche bewegenden Drehkante und den in Langlöchern gleitenden Gelenkzapfen, derart, daß beim Öffnen des Klappdeckels die Drehkante über die Gleitfläche von ihrer Schließstellung weggleitet und die Gelenkzapfen sich von einem Ende zum anderen Ende der Langlöcher bewegen.

Es ist zweckmäßig die Gelenkzapfen an den freien Enden der Gelenkpfosten und die Langlöcher in den an einer der Seitenwände des Klappdeckels angeformten Gelenkschiene auszubilden. Die Gleitbewegung wird erleichtert, wenn die Langlöcher zur Mittellinie des Gerätes geneigt im spitzen Winkel zu den Gelenkpfosten angeordnet sind:

Eine besonders gute Raumausnutzung wird dann erreicht, wenn die Gelenkzapfen möglichst weit außen auf der Zentralscheibe angeordnet sind. Günstige Gleitbedingungen für die Drehkante werden unter diesen Umständen dann erreicht, wenn sie gegenüber der Auflagekante des Klappdeckels so zurückgesetzt ist, daß sich eine Aussparung bildet. In vorteilhafter Weise liegt diese jedoch innerhalb des Abdeckrahmens und wird somit nicht sichtbar. Weiterhin wird eine gute Raumausnutzung dadurch erzielt, daß die freien Enden der Gelenkschienen bei geschlossenem Klappdeckel in Schlitze ragen, die in der Zentralscheibe ausgespart sind.

Um bestimmte Vorzugsstellungen des geöffneten Klappdeckels zu erzielen, kann der Verlauf der Gleitfläche von einer Ebene abweichen und in eine Mulde übergehen, in die die Drehkante des Klappdeckels eintaucht oder über die sie hinweggleiten kann. In zweckmäßiger Weise sind die Gleitflächen auf der Außenseite der Gelenkpfosten ausgebildet, wodurch sich diese zu ihrem freien Ende hin verjüngen.

Zum Abdecken von Steckdosen mit eingestecktem Winkelstecker ist der Klappdeckel an seiner den Drehgelenken gegenüberliegenden Seite mit einer Ausnehmung versehen, die bei geschlossenem Klappdeckel einen ausreichend großen Durchlaß für das Anschlußkabel eines eingesteckten Steckers bildet.

In weiterer Ausbildung kann man den Klappdeckel selbstschließend gestalten, indem dieser mit einer auf Zug beanspruchbaren Spiralfeder ausgestattet wird, die im Bereich der Drehgelenke einerseits an dem Klappdeckel und andererseits an der Zentralscheibe eingreift. Die Befestigung der Spiralfeder erfolgt mittels Haken oder Ösen außermittig zwischen den Drehgelenken, damit der mittlere Raum frei bleibt.

Ausführungsbeispiele der Erfindung sind in den Zeichnungen dargestellt und werden im folgenden beschrieben.

Es zeigen:
- Figur 1:: Ein Installationsgerät mit Klappdeckel in Draufsicht,
- Figur 2:: das Installationsgerät von der Seite im Schnitt,
- Figur 3:: eine Anordnung entsprechend Figur 2 mit anderem Zentraleinsatz,
- Figur 4:: einen Aufbau entsprechend Figur 2 und Figur 3 wiederum mit anderem Zentraleinsatz.

Wie die Darstellungen zeigen, besitzt das Installationsgerät einen Abdeckrahmen 1, in den ein Klappdeckel 9 mit seinen Auflagekanten eintaucht. Die Auflagekante des Klappdeckels 9 liegt somit wesentlich unterhalb der Oberkante des Rahmens 1. Die Kappentiefe des Klappdeckels 9 ist ungewöhnlich groß, da verschiedene Installationsgeräte 2,3,4 mit verschiedenen Zentraleinsätzen 5,6,7 einen unterschiedlichen Platzbedarf haben. So ragt bereits der Zentraleinsatz 6 mit seinem Oberteil weit über die Oberkante des Rahmens 1 hinaus. Im übrigen soll der Klappdeckel 9 aber auch dann schließbar sein, wenn ein Stecker 15,16,17 in das als Steckdose ausgebildete Installationsgerät 2,3,4 eingesteckt ist. In diesem Fall ist der Klappdeckel an seiner den Drehgelenken gegenüberliegenden Seite mit einer Ausnehmung 28 versehen, die einen Austritt der am Stecker 15,16,17 befestigten Leitungen 26 aus dem geschlossenen Klappdeckel 9 ermöglicht.
An einer Seitenwand des im wesentlichen rechteckigen Klappdeckels 9 sind mit Langlöchern 18 versehene Gelenkschienen 14 befestigt. In Jedes der beiden Langlöcher 18 greift ein Gelenkzapfen 13 ein, der am freien Ende eines auf einer Zentralscheibe 8 angeordneten Gelenkpfostens 12 befestigt ist. Bei geschlossenem Klappdeckel 9 verläuft das Langloch 18 entlang einer Geraden, die nicht ganz senkrecht auf der Einbauwand steht, sondern in Richtung zur Mittellinie des Installationsgerätes leicht geneigt ist. Der am Ende des Langlochs 18 ruhende Gelenkzapfen 13 gleitet beim Öffnen des Klappdeckels 9 zum anderen Ende des Langlochs 18, das in der Nähe der Auflagekante des Klappdeckels 9 liegt. Die Auflagekante 27 des Klappdeckels 9 wird somit beim Öffnen des Klappdeckels 9 aus der durch den Rahmen 1 gebildeten Versenkung herausgehoben. Der Abstand des Drehzapfens 13 zur Ebene der Zentralscheibe 8 ist so gewählt, daß bei einer Öffnung des Klappdeckels 9 um ca. 90 ° die am Gelenk 13,18 liegende Seitenwand des Klappdeckels 9 mit ihrer Außenseite oberhalb des Rahmens 1 zu liegen kommt, und bei einer Öffnung von mehr als 90 ° um den Abdeckrahmen 1 herumschwenkt.

Die Zentralscheibe 8 ist so in den Abdeckrahmen 1 eingefügt, daß sie auf einem zu diesem gehörigen flanschartigen Innenring 24 ruht und auf diesem vom Zentraleinsatz 5,6,7 in seiner Lage gehalten wird. Der Zentraleinsatz 5,6,7 ist hierzu mit dem jeweiligen Unterteil des Installationsgerätes 2,3,4 durch Schrauben 10,11, verbunden.

Zum selbstätigen Schließen des Klappdeckels 9 dient eine Spiralfeder 19, die einerseits an einer Öse 30 des Klappdeckels und andererseits an einem Haken 29 der Zentralscheibe angreift. Die Spiralfeder 19 ist außermittig am Klappdeckel angeordnet, um einen leichten Zugriff insbesondere zu einem Verriegelungsstift 23 am Stecker 16 zu ermöglichen.

Im Bereich des Gleitlagers 13,18 ist noch eine Gleitfläche 22 angeordnet, auf der eine Gleitkante 20 des Klappdeckels 9 gleitet und dadurch sicherstellt, daß die Öffnungsbewegung des Klappdeckels 9 gleichmäßig verläuft und die Gelenkzapfen 13 nicht in den Langlöchern 18 durch Verkanten hängen bleiben. Die Gleitflächen 22 sind auf der Rückseite der Gelenkpfosten 12 in Form von Rippen ausgebildet, die den Gelenkpfosten 12 stabilisieren und durch ihren schrägen Verlauf gleichzeitig zu seinem Ende hin verjüngen. Die Gleitfläche 22 bildet keine Ebene, sondern besitzt zu ihrem Ende hin eine Mulde 21, in welche die Drehkante 20 des Klappdeckels hineingleitet. Die Drehkante 20 ist abgerundet, um einerseits das Gleiten zu Erleichtern und andererseits zu verhindern, daß die Spiralfeder 19 mit ihren Windungen an der Kante hängenbleibt.

Zwischen den beiden Gelenkzapfen 13 ist die Drehkante 20 des Klappdeckels soweit zurückgesetzt, daß ein Spalt 25 entsteht, der für die richtigen Abmessungen der Drehkante 20 zur Gleitfläche 22 sorgt, andererseits aber nicht sichtbar wird, da ihn der Abdeckrahmen 1 nach außenhin überdeckt. Die mit ihren freien Enden die Drehkante 20 und auch die Auflagekante 27 überragende Gelenkschiene 14 findet in Schlitzen 31 Platz, die in der Zentralscheibe 8 ausgebildet sind.

Da die Zentralscheibe 8 einen zentralen, runden Durchbruch von 45 mm gemäß der Norm DIN 49075 besitzt, ist sie zur Aufnahme handelsüblicher Gerätezentraleinsätze 5,6,7 geeignet, so daß die mit dem Klappdeckel 9 versehene Zentralscheibe einen entsprechenden Ausbau der Baureihe unter Wahrung des vorgegebenen Designs ermöglicht.

## Patentansprüche

1. Installationsgerät mit kappenartigem Deckel (9), der mittels Drehgelenk einseitig am Installationsgerät befestigt ist, und mit einem Unterteil (5, 6, 7), wobei das Drehgelenk aus je zwei Gelenkzapfen (13) und am Klappdeckel angeordneten Langlöchern (18) gebildet ist und der Klappdeckel mittels einer Zugfeder in Schließstellung beaufschlagt ist, dadurch gekennzeichnet, daß die Langlöcher (18) in Gelenkschienen (14) angeordnet sind, welche an einer Seitenwand des im wesentlichen rechteckigen Klappdeckels (9) befestigt sind, daß die Gelenkzapfen (13) einseitig mittels Gelenkpfosten (12) an einer Zentralscheibe (8) befestigt sind, welche in einem Abdeckrahmen (1) auf einem zu diesem gehörigen Innenring (24) eingesetzt ist, der mittels Schrauben (10, 11) an dem als Zentraleinsatz (5, 6, 7) ausgebildeten Unterteil gehalten ist, daß der Klappdeckel (9), der eine Kappentiefe von mindestens 1,3 cm aufweist mit seiner Auflagekante in den Abdeckrahmen eintaucht, und daß die Drehgelenke (13, 18) des Klappdeckels (9) als Gleitlage ausgebildet sind, dessen Gleitrichtung so gewählt ist, daß mit der Drehbewegung beim Öffnen des Klappdeckels (9) sich dieser im Bereich seiner Drehgelenke (13, 18) von seiner Auflagefläche abhebt und bei einer 90°-Öffnung des Klappdeckels (9) seine mit den Drehgelenken (13, 18) verbundene Seitenwand mit ihrer Außenfläche oberhalb des Abdeckrahmens (1) zu liegen kommt.

2. Installationsgerät nach Anspruch 1, dadurch gekennzeichnet, daß der Gelenkzapfen (13) am äußeren Ende eines Gelenkpfostens (12) angeordnet ist und das Langloch (18) in einer Gelenkschiene (14) so ausgebildet ist, daß seine lange Seite sich bei geschlossenem Klappdeckel (9) etwa senkrecht zur Ebene der Zentralscheibe (8) erstreckt.

3. Installationsgerät nach Anspruch 2, dadurch gekennzeichnet, daß im Bereich der Außenseite der beiden Gelenkpfosten (12) eine Gleitfläche (22) ausgebildet ist, die in Öffnungsrichtung zur Mitte des Gerätes, abgeschrägt ist, an oder sich der Klappdeckel (9) mit einer zwischen den Gelenkschienen (14) liegenden Drehkante (20) abstützt, derart, daß die Drehkante (20) beim Öffnen des Klappdeckels (9) über die Gleitfläche (22) von, ihrer Schließstellung weggleitet, und der Gelenkzapfen (13) sich vom einen Ende zum anderen Ende des Langlochs (18) bewegt.

4. Installationsgerät nach einem der vorhergehenden Ansprüche, dadurch gekennzeichnet, daß die Gelenkzapfen (13) an den freien Enden der Gelenkpfosten (12) und die Langlöcher (18) in den an einer der Seitenwände des Klappdeckels (9) angeformten Gelenkschienen (14) ausgebildet sind, und die Langlöcher (18) zur Mittellinie des Gerätes geneigt, im spitzen Winkel zu den Gelenkpfosten (12) angeordnet sind.

5. Installationsgerät nach einem der vorhergehenden Ansprüche, dadurch gekennzeichnet, daß die Drehkante (20) des Klappdeckels (9) abgerundet ist und gegenüber der Auflagekante (27) so zurückgesetzt ist, daß sich ein Spalt (25) bildet, den der Abdeckrahmen abdeckt, und die freien Enden der Gelenkschienen (14) bei geschlossenem Klappdeckel (9) in Schlitze (31) ragen, die in der Zentralscheibe (8) ausgespart sind.

6. Installationsgerät nach einem der vorhergehenden Ansprüche, dadurch gekennzeichnet, daß die Gleitflächen (22) an ihrem Ende in Mulden (21) übergehen, in die die Drehkante (20) des Klappdeckels (9) beim größten Öffnungswinkel eintaucht oder über die sie hinweggleitet.

7. Installationsgerät nach einem der vorhergehenden Ansprüche, dadurch gekennzeichnet, daß die Gleitflächen (22) auf der Außenseite der Gelenkpfosten (12) ausgebildet sind und diesen zu seinem freien Ende hin verjüngen.

8. Installationsgerät nach einem der vorhergehenden Ansprüche, dadurch gekennzeichnet, daß der Klappdeckel (9) an seiner den Drehgelenken (12,18) gegenüberliegenden Seite eine Ausnehmung (28) besitzt, die bei geschlossenem Klappdeckel (9) einen ausreichend großen Durchlaß für das Anschlußkabel (26) eines eingesteckten Steckers (15,16,17) bildet.

9. Installationsgerät nach einem der vorhergehenden Ansprüche, dadurch gekennzeichnet, daß der Klappdeckel (9) eine auf Zug beanspruchbare Spiralfeder (19) besitzt, die im Bereich der Drehgelenke (12,18) einerseits an dem Klappdeckel (9) und andererseits an der Zentralscheibe (8) angreift.

10. Installationsgerät nach einem der vorhergehenden Ansprüche, dadurch gekennzeichnet, daß die Spiralfeder (19) ein jeweils mit dem Klappdeckel (9) und der Zentralscheibe (8) befestigten Haken oder Ösen eingehängt ist und außermittig zwischen den Drehgelenken (12,18) liegt.

## Claims

1. Installation apparatus having a cap-like cover (9) which is mounted on the installation apparatus, on one side, by means of a swivel joint, and having a lower part (5, 6, 7), the swivel joint being formed from in each case two joint pins (13) and elongated holes (18) arranged in the flap cover, and the flap cover being forced in the closing direction by means of a tension spring, characterised in that the elongated holes (18) are arranged in joint rails (14) which are mounted on a side wall of the essentially rectangular flap cover (9), in that the joint pins (13) are mounted on one side, by means of joint posts (12), on a central disc (8) which is inserted into a covering frame (1) on an inner ring (24) which is associated therewith, and is held by means of screws (10, 11) on the lower part, which is constructed as a central insert (5, 6, 7), in that the flap cover (9), which has a cap depth of at least 1.3 cm, is immersed by its contact edge in the covering frame, and in that the swivel joints (13, 18) of the flap cover (9) are constructed as a sliding bearing whose sliding direction is selected such that, with the swiveling movement when the flap cover (9) is opened, said cover is lifted off its contact surface in the region of its swivel joints (13, 18) and, when the flap cover (9) is opened through 90°, its side wall which is connected to the swivel joints (13, 18) comes to rest with its contact surface above the covering frame (1).

2. Installation apparatus according to Claim 1, characterised in that the joint pin (13) is arranged at the outer end of a joint post (12) and the elongated hole (18) is constructed in a joint rail (14) such that its long side extends approximately at right angles to the plane of the central disc (8) when the flap cover (9) is closed.

3. Installation apparatus according to Claim 2, characterised in that a sliding surface (22) is constructed in the region of the outside of the two joint posts (12), which sliding surface (22) is inclined in the opening direction towards the centre of the apparatus and on which the flap cover (9) is supported by means of a swivelling edge (20) located between the joint rails (14), in such a manner that the swivelling edge (20) slides away from its closed position over the sliding surface (22) when the flap cover (9) is opened, and the joint pin (13) moves from one end to the other end of the elongated hole (18).

4. Installation apparatus according to one of the preceding claims, characterised in that the joint pins (13) are constructed on the free ends of the joint posts (12) and the elongated holes (18) are constructed in the joint rails (14) which are integrally formed on one of the side walls of the flap cover (9), and the elongated holes (18) are arranged inclined with respect to the centre line of the apparatus, at an acute angle with respect to the joint posts (12).

5. Installation apparatus according to one of the preceding claims, characterised in that the swivelling edge (20) of the flap cover (9) is chamfered and, opposite the contact edge (27), is set back such that a gap (25) is formed which covers the covering frame and, when the flap cover (9) is closed, the free ends of the joint rails (14) project into slots (31) which are cut out in the central disc (8).

6. Installation apparatus according to one of the preceding claims, characterised in that the sliding surfaces (22) emerge at their end into troughs (21) into which the swivelling edge (20) of the flap cover (9) is immersed, or above which it slides away, at the maximum opening angle.

7. Installation apparatus according to one of the preceding claims, characterized in that the sliding surfaces (22) are constructed on the outside of the joint posts (12), and said joint posts taper towards their free ends.

8. Installation apparatus according to one of the preceding claims, characterized in that the flap cover (9) has a recess (28) on its side opposite the swivel joints (12, 18), which recess forms an adequately large passage for the connecting cable (26) of an inserted plug (15, 16, 17) when the flap cover (9) is closed.

9. Installation apparatus according to one of the preceding claims, characterized in that the flap cover (9) has a spiral spring (19) which can be stressed in tension and, in the region of the swivel joints (12, 18), engages on the one side on the flap cover (9) and on the other side on the central disc (8).

10. Installation apparatus according to one of the preceding claims, characterized in that the spiral spring (19) is suspended by means of hooks or eyes, which are mounted in each case on the flap cover (9) and the central disc (8), and rests eccentrically between the swivel joints (12, 18).

## Revendications

1. Appareil d'installation comportant un couvercle (9) en forme de coiffe qui est fixé d'un côté sur l'appareil d'installation au moyen d'une articulation ainsi qu'une partie inférieure (5, 6, 7), l'articulation étant formée de deux pivots (13) et de trous oblongs (18) aménagés dans le couvercle rabattable et le couvercle rabattable étant soumis à l'action d'un ressort de traction en position de fermeture, caractérisé par le fait que les trous oblongs (18) sont agencés dans des pattes d'articulation (14) qui sont fixées sur une paroi latérale du couvercle rabattable sensiblement rectangulaire, que les pivots (13) sont fixés d'un côté sur une plaque centrale (8) au moyen de colonnettes (12), laquelle plaque est montée dans un cadre-cache (1) sur un anneau intérieur (24) qui fait partie de celui-ci et est fixé par des vis (10, 11) sur la partie inférieure qui se présente sous la forme d'un insert central (5, 6, 7), que le couvercle rabattable (9) qui a une profondeur d'au moins 1,3 cm pénètre par son bord d'appui dans le cadre-cache et que les articulations (13, 18) du couvercle rabattable (9) sont réalisées sous forme de paliers-glisseurs dont la direction de glissement est choisie de manière telle qu'avec le mouvement de rotation lors de l'ouverture du couvercle rabattable (9) ce dernier se soulève de sa surface d'appui dans la région des articulations (13, 18) et que, lorsque le couvercle rabattable (9) est ouvert à 90°, sa paroi latérale liée aux articulations (13, 18) vienne se placer avec sa face extérieure au-dessus du cadre-cache (1).

2. Appareil d'installation selon la revendication 1, caractérisé par le fait que le pivot (13) est disposé à l'extrémité extérieure d'une colonnette (12) et le trou oblong (18) est agencé dans une patte d'articulation (14) de manière telle que son grand côté soit sensiblement perpendiculaire au plan de la plaque centrale (8) lorsque le couvercle rabattable (9) est fermé.

3. Appareil d'installation selon la revendication 2, caractérisé par le fait qu'une surface de glissement (22) est aménagée dans la région de la face extérieure des deux colonnettes (12), surface de glissement qui est inclinée dans la direction d'ouverture en direction du centre de l'appareil et sur laquelle le couvercle rabattable (9) prend appui par l'intermédiaire d'un bord de rotation (20) situé entre les pattes d'articulation (14) de manière telle que, lors de l'ouverture du couvercle rabattable (9), le bord de rotation (20) s'éloigne de sa position de fermeture en glissant sur la surface de glissement (22) et que le pivot (13) se déplace d'une extrémité du trou oblong (18) à l'autre.

4. Appareil d'installation selon l'une des revendications précédentes, caractérisé par le fait que les pivots (13) sont disposés aux extrémités libres des colonnettes (12) et les trous oblongs (18) sont réalisés dans les pattes d'articulation (14) formées sur l'une des parois latérales du couvercle rabattable (9) et que les trous oblongs (18) sont inclinés en direction de l'axe médian de l'appareil en formant un angle aigu par rapport aux colonnettes (12).

5. Appareil d'installation selon l'une des revendications précédentes, caractérisé par le fait que le bord de rotation (20) du couvercle rabattable (9) est arrondi et est en retrait par rapport au bord d'appui (27) de manière à former une fente (25) qui est couverte par le cadre-cache et que, lorsque le couvercle rabattable (9) est fermé, les extrémités libres des pattes d'articulation (14) pénètrent dans des fentes (31) aménagées dans la plaque centrale (8).

6. Appareil d'installation selon l'une des revendications précédentes, caractérisé par le fait que les surfaces de glissement (22) se raccordent à leur extrémité à des cuvettes (21) dans lesquelles le bord de rotation (20) du couvercle rabattable (9) pénètre et glisse lorsque l'angle d'ouverture est maximal.

7. Appareil d'installation selon l'une des revendications précédentes, caractérisé par le fait que les surfaces de glissement (22) sont aménagées sur la face extérieure des colonnettes (12) et entraînent un rétrécissement de celles-ci en direction de leur extrémité libre.

8. Appareil d'installation selon l'une des revendications précédentes, caractérisé par le fait que le couvercle rabattable (9) est muni, sur le côté opposé aux articulations (12, 18), d'une découpe (28) qui, lorsque le couvercle rabattable (9) est fermé, forme un passage de dimension suffisante pour le câble de connexion (26) d'une fiche mâle (15, 16, 17) branchée.

9. Appareil d'installation selon l'une des revendications précédentes, caractérisé par le fait que le couvercle rabattable (9) comporte un ressort spirale (19) sollicité en traction qui agit dans la région des articulations (12, 18) d'une part sur le couvercle rabattable (9) et sur la plaque centrale (8) d'autre part.

10. Appareil d'installation selon l'une des revendications précédentes, caractérisé par le fait que le ressort spirale (19) est accroché à un crochet ou un oeillet respectivement lié au couvercle rabattable (9) et à la plaque centrale (8) et est disposé de manière excentrée entre les articulations (12, 13).
